# EUROPÄISCHE PATENTSCHRIFT

(11) **EP 1 563 476 B1**
(45) Veröffentlichungstag und Bekanntmachung des Hinweises auf die Patenterteilung: **08.03.2006**
(21) Anmeldenummer: 03779710.7
(22) Anmeldetag: 19.11.2003
(51) Int. Cl.: G09F 5/00

(54) **HALTERUNG FÜR MUSTERELEMENTE, INSBESONDERE FÜR MUSTERKARTEN**
HOLDER FOR SAMPLE ELEMENTS OF, IN PARTICULAR FOR CARD SAMPLES
SUPPORT POUR ELEMENTS D'ECHANTILLON, NOTAMMENT POUR CARTES D'ECHANTILLON

(30) Priorität: 19.11.2002 DE 10254003
(43) Veröffentlichungstag der Anmeldung: 17.08.2005
(73) Patentinhaber: Slifox Holding Gmbh, 48282 Emsdetten (DE)
(72) Erfinder: ROMMEL, Christian, 48282 Emsdetten (DE)
(74) Vertreter: Habbel, Ludwig
(86) Internationale Anmeldenummer: PCT/DE2003/003825
(87) Internationale Veröffentlichungsnummer: WO 2004/047055

(56) Entgegenhaltungen:
- US-A- 251 853
- US-A- 6 135 125

## Beschreibung

Die Erfindung betrifft eine Halterung für Musterelemente gemäß dem Oberbegriff des Hauptanspruches.

Halterungen für Musterelemente sind aus der Praxis bekannt, und bei diesen Musterelementen handelt es sich z. B. um Farbmusterkarten, auf denen die Töne der entsprechenden Farben oder Lacke wiedergegeben werden oder es handelt sich z. B. um Musterkarten, auf denen Wandfarben, Holzlasuren, Fußbodenlaminate oder Möbelbeschichtungen od. dgl. abgebildet sind.

Im Weiteren wird die Neuerung anhand von Farbmusterkarten beschrieben, wodurch jedoch nicht der Schutzbereich der Neuerung eingeschränkt wird, sondern es ist klarzustellen, daß die Neuerung auch sämtliche weiteren Halterungen für Musterelemente betrifft, wie z. B. Warenmuster.

Die bekannten Halterungen für Farbmusterkarten haben entweder ein Schraubsystem, wobei ein Bolzen durch Ausnehmungen in den Farbkarten oder Ösen von Farbkarten hindurchgeschoben wird und an den Endungen wird dieser Bolzen z. B. mit Schraubmuttern oder sonstigen Verriegelungselementen versehen, so daß einmal auf den Bolzen aufgeschobene Farbkarten nicht mehr ungewollt von diesen Verriegelungsbolzen abfallen können. Eine andere bekannte Art der Farbkartenhalterung ist, Ringe in der Art von Schlüsselringen zu verwenden, auf denen die Farbmusterkarten aufgefädelt werden.

Diese in der Praxis bekannten und an sich schon bewährten Lösungen haben den Nachteil, daß sie recht umständlich zu bedienen sind, denn es ist zu berücksichtigen, daß in der Regel sehr viele verschiedene Farbmusterkarten auf einer Halterung angeordnet sind, und z. B. bei Farbmusterkarten für Autofarben sind relativ häufig diese Farbmusterkarten auszutauschen, um den ständig wechselnden Farben in der Autoindustrie gerecht zu werden. Dieses Auswechseln und Aktualisieren von Farbmusterkarten ist umständlich, da beim Öffnen z. B. einer schraubenartig ausgebildeten Farbkartenhalterung, zunächst die Farbkarten in der richtigen Reihenfolge beiseite gelegt werden müssen, die nicht geändert werden müssen, um an die zu ändernden Farbkarten heranzukommen, die sich beispielsweise in der Mitte eines ganzen Stapels von in der Halterung befindlichen Farbkarten befinden können. Diese Arbeit ist zeitaufwendig und es besteht die Gefahr, daß die derart zunächst beiseite gelegten und später wieder einzusetzenden Farbkarten leicht durcheinander geraten können, so daß ggf. noch eine nachträgliche Sortierung der auf die Halterung aufzusteckenden Farbmusterkarten erforderlich ist.

Eine gattungsbildende Halterung wird für Hüte in der US-A-251 853 beschrieben. Hierbei handelt es sich um ein normales Klammerelement, das um eine Gelenkachse beweglich ist, und zwar federbelastet beweglich ist, wobei zusätzlich eine Halterungsvorrichtung vorgesehen ist. Eine verschiebbare und damit kontrollierbare Halterung von Musterkarten ist mit dieser Einrichtung nicht möglich.

In der US-A-6 135 125 wird eine Haarklammer beschrieben, bei der zwei bogenförmige Arme gelenkig miteinander verbunden sind, wobei diese Arme so ausgebildet sind, daß sie ineinander eingreifen können. Eine Halterung von Musterkarten ist mit einer solchen Einrichtung absolut unmöglich.

Der Erfindung liegt die Aufgabe zugrunde, eine Halterung für Musterelemente, wie beispielsweise Farbmusterkarten, auszubilden, die zum einen äußerst einfach zu bedienen ist und zum anderen einen einfachen und kostengünstigen Aufbau hat.

Diese der Erfindung zugrundeliegende Aufgabe wird durch die Lehre des kennzeichnenden Teiles des Hauptanspruches gelöst.

Mit anderen Worten ausgedrückt wird eine Halterung für Musterelemente vorgeschlagen, die eine ringartig geschlossene Ausbildung der Haltekörper in der geschlossenen Position aufweist, wobei zumindest ein Haltekörper eine Ausnehmung oder eine Öse des Musterelementes oder mehrerer Musterelemente durchdringen kann. Zwischen den Haltekörpern ist ein Durchlaß als Beschickungsposition ausgebildet und die zueinander zugewandten Stirnseiten im Durchlaßbereich der Haltekörper sind sich ergänzend abgeschrägt ausgebildet.

Daß die Halterungen ringartig ausgebildet sind, bedeutet nicht, daß sie kreisförmig sind, sondern daß sie einen geschlossenen Aufnahmebereich bilden, so daß die aufgenommenen Musterelemente nicht bzw. ungewollt herausfallen können.

Vorteilhafte Ausgestaltungen der Erfindung sind in den Unteransprüchen erläutert.

Gemäß der Erfindung befindet sich zwischen den Handgriffen und dem Aufnahmebereich ein federbeaufschlagtes Gelenk, so daß ein besonders einfaches Öffnen und Schließen der Halterung möglich wird und der Durchlaßbereich zwischen den Haltekörpern ist seitlich zum Gelenk ausgebildet, um so ein unbeabsichtigtes Herausfallen von Karten bei geöffnetem Haltekörper zu verhindern.

Die geschlossenen Haltekörper bilden gemäß der Erfindung in etwa ein Oval, um eine einfache Bedienung der Haltekörper zu ermöglichen.

Vorzugsweise ist mindestens ein Haltegriff mit einer Aufhängevorrichtung ausgestattet, um die gesamte Halterung für Musterkarten z. B. in eine Displayhalterung oder in einer sonstigen Tragvorrichtung zu halten.

Ein Ausführungsbeispiel der Erfindung ist in der Zeichnung dargestellt, wobei
- Fig. 1: die Halterung in einer waagerecht gehaltenen Position im geschlossenen Zustand darstellt,
- Fig. 2: zeigt die Halterung in einer waagerecht gehaltenen Position in geöffnetem Zustand und
- Fig. 3: zeigt die Halterung in einer senkrecht hängenden Position wiederum in geschlossenem Zustand.

Bezugnehmend auf Fig. 1 ist eine Halterung für Musterelemente dargestellt, die im wesentlichen aus zwei Haltekörpern 2 und 3 bestehen. Diese Haltekörper können beispielsweise aus Metall, z. B. Rundstahl oder Kunststoff bestehen und können z. B. einen runden oder ovalen oder mehreckigen Querschnitt aufweisen. Diese Haltekörper 2, 3 haben einen Außendurchmesser, der im wesentlichen geringer ist als Ausnehmungen 11 in Musterelementen angepaßt ist bzw. kleiner ist als die Ausnehmungen 11 von Farbkarten 4, die in diesem Ausführungsbeispiel auf der Halterung 1 angeordnet sind; d. h. die Haltekörper 2, 3 sind so dimensioniert, daß sie durch entsprechende Ausnehmungen in den.Farbkarten 4 gesteckt werden können, so daß die Farbkarten 4 auf die Haltekörper 2, 3 aufgefädelt werden können. Selbstverständlich können an den Musterelementen oder den Farbkarten 4 auch außerhalb der eigentlichen Elemente oder Karten Ösen od. dgl. angeordnet sein, die durch die Haltekörper 2, 3 gefädelt werden können.

Weiterhin weist die Halterung 1 ein Gelenk 5 auf sowie Handgriffe 6, 7 zur Betätigung der Haltekörper 2, 3. In diesem Ausführungsbeispiel ist der Handgriff 6 und der Haltekörper 3 einteilig ausgebildet, genauso wie der Handgriff 7 mit dem Haltekörper 2. Bei einem Zusammendrücken der Handgriffe 6, 7 erfolgt - wie aus Fig. 2 ersichtlich wird - ein Auseinanderdrücken der Haltekörper 2, 3, wie es auch bei Wäscheklammern beispiels-weise der Fall ist, und zwischen den Stirnseiten 8, 9 der Haltekörper 2, 3 ergibt sich ein Durchlaßbereich, durch den die Farbkarte 4 hindurchgeführt werden kann und mit ihrer Ausneh-mung 11 auf die Haltekörper 2, 3 aufgeschoben werden kann.

Bei einem Loslassen der Handgriffe 6, 7 erfolgt ein automatisches Schließen der Haltekörper 2, 3 aufgrund einer im Gelenk 5 ausgebildeten Feder 16, entgegen deren Federkraft das Öffnen der Haltekörper 2, 3 beim Aufeinanderzubewegen der Handgriffe 6, 7 erfolgt.

Die Stirnseiten 8, 9 der Haltekörper 2, 3 sind sich einander ergänzend schräg zueinander bzw. verschränkt ausgebildet und ergeben daher ein zuverlässiges und lückenloses Schließen des Durchgangsbereiches 10, so daß ein unbeabsichtigtes Herausfallen von Farbkarten 4 bei geschlossenem Haltekörper 2, 3 nicht möglich ist. Dies wird dadurch erreicht, daß die Stirnseiten 8, 9 nicht stumpf voreinanderstehend ausgebildet sind, wenn die Haltekörper 2, 3 geschlossen sind, sondern sich überlappend ausgebildet sind.

Die ringähnlichen, d. h. geschlossenen Haltekörper 2, 3 haben in diesem Ausführungsbeispiel eine ovale Grundform, um eine einfache Bedienbarkeit der Halterung 1 zu ermöglichen. Die Haltekörper können jedoch auch andere geometrische Formen aufweisen, wie z. B. eine kreisrunde Form oder jede sonstige geeignete Form.

Zusätzlich kann zumindest ein Handgriff 6, 7 mit einer weiteren Aufhängvorrichtung ausgestattet sein, um die Halterung senkrecht z. B. in einem Display aufzuhängen, so daß hierdurch eine gute Verstaubarkeit von Halterungen erzielt werden kann, die mit Farbkarten 4 gefüllt sind.

Der Öffnungs- oder Durchlaßbereich 10 ist nicht gegenüber des Gelenkes 5 ausgebildet, d. h.nicht mittig, sondern seitlich zum Gelenk 5, wie aus den Figuren ersichtlich wird. Diese nicht mittige Positionierung des Durchlaßbereiches 10 verhindert in jeder Position ein unbeabsichtigtes Herausfallen der aufgenommenen Farbkarten 4.

Die Handgriffe 6, 7 sind in vorteilhafter Ausgestaltung mit rutschfesten Griffstücken bezogen, die in den Figuren schraffiert dargestellt sind. Die Griffstücke oder Handgriffe können in vorteilhafter Ausgestaltung mit zumindest einer Aufhängevorrichtung ausgestattet sein, um die Griffstücke z. B. in einem Schienensystem eines Displays anzuordnen. In Fig. 3 sind an den Endungen der Handgriffe 6, 7 Aufhänger 12 stilisiert dargestellt, die seitlich über die Handgriffe 6, 7 hervorragend ausgebildet sind und in ein entsprechendes Schienensystem eingehängt werden können, das z. B. an einem Displayständer od. dgl. angeordnet sein kann. Dieses Schienensystem ist in Fig. 3 schematisch dargestellt mitsamt Schienen 14, 15. Selbstverständlich können auch andere Arten von Schienensystemen bzw. Aufhängesystemen für die dargestellte Halterung verwendet werden.

## Patentansprüche

1. Halterung für Musterelemente, insbesondere Musterkarten, mit einem Aufnahmebereich für die Musterelemente mit zwei Haltekörpern (2, 3), wobei mindestens ein Haltekörper (2, 3) beweglich ausgebildet ist und die Haltekörper (2, 3) an ihrer dem Aufnahmebereich abgewandten Seite mit zumindest einem Handgriff (6, 7) versehen sind, **gekennzeichnet durch** eine ringartig geschlossene Ausbildung der Haltekörper (2, 3) in der geschlossenen Position, wobei zumindest ein Haltekörper (2 oder 3) eine Ausnehmung oder eine Öse des Musterelementes oder mehrere Musterelemente durchdringen kann und zwischen den Haltekörpern (2, 3) ein Durchlaß (10) als Beschickungsposition gebildet ist und die zueinander zugewandten Stirnseiten (8, 9) im Durchlassbereich (11) der Haltekörper (2, 3) sich einander ergänzend abgeschrägt ausgebildet sind.

2. Halterung nach Anspruch 1, **gekennzeichnet durch** ein federbeaufschlagtes (Gelenk (5), das zwischen den Handgriffen (6, 7) und dem Durchlassbereich (11) ausgebildet ist, wobei der Durchlassbereich (10) zwischen den Haltekörpern (2, 3) seitlich zum Gelenk (5) ausgebildet ist.

3. Halterung gemäß einem der vorhergehenden Ansprüche, **gekennzeichnet durch** die in ihrer geschlossenen Position ein Oval ausbildenden Haltekörper (2, 3)

4. Halterung nach einem oder mehreren der vorhergehenden Ansprüche, **gekennzeichnet durch** mindestens einen Haltegriff (6, 7), der eine Aufhängevorrichtung für die Halterung (1) aufweist.

## Revendications

1. Monture pour des échantillons, en particulier des cartes-échantillons, avec une zone recevant les échantillons qui est dotée de deux éléments de maintien (2, 3), l'un au moins des éléments de maintien (2, 3) étant mobile et les éléments de maintien (2, 3) étant dotés sur leur côté opposé à la zone recevant les échantillons d'au moins une poignée (6, 7), **caractérisée en ce que** les éléments de maintien (2, 3) en position fermée ont une forme annulaire fermée, un élément de maintien (2 ou 3) au moins pouvant traverser un évidement ou un oeillet de l'échantillon ou de plusieurs échantillons et un passage (10) étant formé entre les éléments de maintien (2, 3) pour servir de position d'ajout d'échantillons et les faces (8, 9) des éléments de maintien (2, 3) tournées l'une vers l'autre dans la zone de passage (11) étant biseautées de manière complémentaire l'une de l'autre.

2. Monture selon la revendication 1, **caractérisée en ce qu'**elle comporte une articulation (5) contrainte par ressort, formée entre les poignées (6, 7) et la zone de passage (11), la zone de passage (10) étant formée sur le côté par rapport à l'articulation (5) entre les éléments de maintien (2, 3).

3. Monture selon l'une ou l'ensemble des revendications précédentes, **caractérisée en ce que** les éléments de maintien (2, 3) forment un ovale dans leur position fermée.

4. Monture selon l'une ou l'ensemble des revendications précédentes, **caractérisée en ce qu'**elle comporte au moins une poignée (6, 7) qui forme un dispositif de suspension pour la monture (1).

## Claims

1. Holder for samples, in particular for sample cards, with a receiving area for the samples that incorporates two holding elements (2, 3), at least one holding element (2, 3) being designed to be movable and the holding elements (2, 3) being provided with at least one handle (6, 7) on the side that is situated furthest from the receiving area, **characterised in that** the holding elements (2, 3) are configured as closed rings when in the closed position, at least one holding element (2 or 3) being able to pass through a recess or eye in the sample or more than one sample, and formed between the holding elements (2, 3) there being a passage (10) to act as a threading-on position, and in the passage region (11) of the holding elements (2, 3) the mutually facing ends (8, 9) being configured with mutually complementary chamfering.

2. Holder according to claim 1, **characterised by** a spring-operated joint (5) which is configured between the handles (6, 7) and the passage region (11), the passage region (11) being configured between the holding elements (2, 3) and laterally to the joint (5).

3. Holder according to either of the preceding claims, **characterised in that** in their closed position the holding elements (2, 3) form an oval.

4. Holder according to one or more of the preceding claims, **characterised by** at least one handle (6, 7) which incorporates a hanger device for the holder (1).
